# EUROPÄISCHE PATENTSCHRIFT

(11) **EP 2 315 665 B1**
(45) Veröffentlichungstag und Bekanntmachung des Hinweises auf die Patenterteilung: **18.01.2012**
(21) Anmeldenummer: 09781017.0
(22) Anmeldetag: 24.07.2009
(51) Int. Cl.: B32B 15/00, E04C 2/00, E04B 2/56

(54) **DURCHBRUCHHEMMENDER VERBUND**
BREAKTHROUGH-RESISTANT COMPOSITE
COMPOSITE ANTI-FISSURE

(30) Priorität: 07.08.2008 DE 102008036745; 03.09.2008 DE 102008045560
(43) Veröffentlichungstag der Anmeldung: 04.05.2011
(73) Patentinhaber: Knauf Gips KG, 97346 Iphofen (DE)
(72) Erfinder: RÜMLER, Wolfgang, 91413 Neustadt/Aisch (DE); HERFURTH, Dominik, 97346 Iphofen (DE)
(74) Vertreter: Zech, Stefan Markus
(86) Internationale Anmeldenummer: PCT/EP2009/059541
(87) Internationale Veröffentlichungsnummer: WO 2010/015527

(56) Entgegenhaltungen:
- AT-B- 408 674

## Beschreibung

Die Erfindung betrifft einen durchbruchhemmenden Verbund aus mehreren aneinandergesetzten Lagen, insbesondere als Beplankung einer Standerwand-, Dach- oder Deckenkonstruktion, wobei der Verbund über die Fläche an bestimmten Montagepunkten an Trageinrichtungen wie Profilen befestigt bzw. befestigbar ist, umfassend mindestens eine erste Metall-Lage bestehend aus plattenförmigem metallischem Material sowie mindestens eine erste Nicht-Metall-Lage aus plattenförmigem nicht-metallischem Material sowie ein Verfahren zur Ausbildung eines durchbruchhemmenden Verbundes.

Ein druchbruchhemmender Verbund zur Beplankung einer Ständerwand-, Dach- oder Deckenkonstruktion kann insbesondere dort sinnvoll sein, wo einzelne Teile eines Raumes oder ein gesamter Raum dahingehend abgesichert werden soll, dass ein Ein- bzw. Ausbruch einer oder mehrerer Personen in oder aus dem Raum heraus nach Möglichkeit verhindert, jedenfalls gehemmt werden soll. Der vorgeschlagene durchbruchhemmende Verbund kann insbesondere zur Auskleidung von Zellen in Vollzugsanstalten, aber auch beim Innenausbau anderer Gebäude zweckmäßig erscheinen, um einen vorsätzlichen Durchbruch einer oder mehrerer Personen nach Möglichkeit zu verhindern bzw. zu hemmen.

Die Aufgabe der vorliegenden Erfindung besteht dementsprechend darin, einen durchbruchhemmenden Verbund vorzuschlagen, mit dem der vorsätzliche Durchbruch ein oder mehrerer Personen mit oder ohne Werkzeug deutlich erschwert wird. Weiterhin soll ein Verfahren zur Ausbildung eines entsprechenden durchbruchhemmenden Verbundes angegeben werden.

Diese Aufgabe wird mit einem durchbruchhemmenden Verbund mit den Merkmalen des Anspruches 1 gelöst. Weiter wird mit Anspruch 16 ein Verfahren zur Ausbildung eines entsprechenden durchbruchhemmenden Verbundes angegeben.

Eine Kernüberlegung der vorliegenden Erfindung besteht zunächst darin, im Bereich zwischen den Montagepunkten zueinander beabstandet eine Mehrzahl erster Verbundmittel, insbesondere Schrauben vorzusehen, die zwischen der ersten Nicht-Metall-Lage und der ersten Metall-Lage zur Ausbildung eines ersten Unterverbundes wirksam und von einer weiter außen liegenden Nicht-Metall-Lage oder Metall-Lage überdeckt sind.

Durch den vorgeschlagenen Unterverbund wird der durchbruchhemmende Verbund stabiler und resistenter. Darüber hinaus lässt sich zumindest von der den Trageinrichtungen abgewandten Seite nicht feststellen, wo exakt die ersten Verbundmittel lokalisiert sind. Eine den Verbund autbrechende Person wird also erst nach flächiger Zerstörung einer oder mehrerer außen liegender Lagen überhaupt feststellen, wo ein jeweiliges erstes Verbundmittel lokalisiert ist, um dann entsprechend dieses Verbundmittel zu umgeben bzw. zu lösen zu versuchen.

Als Verbundmittel kommen verschiedene Arten von Verbindungen in Betracht, in erster Linie Schrauben, Nägel, Nieten, Klammern oder Krimpelemente; darüber hinaus können aber auch flächiger wirkende Verbundmittel in Betracht gezogen werden, wie beispielsweise ein bereichsweises oder sogar sich über die Gesamtsfläche erstreckendes Verkleben zwischen zwei benachbarten Lagen.

Die Verwendung von Schrauben als Verbundmittel wird als besonders bevorzugt angesehen, da Schrauben die einzelnen Lagen unter Zug aneinander halten und die Steifigkeit des Gesamtverbundes insoweit erhöht wird. Die Erfindung wird insofern weiter präzisiert durch Verbundmittel, insbesondere Schrauben, welche dazu ausgebildet sind, die einzelnen Lagen unter Zug aneinander zu halten und insoweit die Steifigkeit des Gesamtverbundes durch die unter einem erzeugten Anpressdruck aneinandergehaltenen Lagen zu erhöhen.

In einer ersten Ausgestaltung kann die erste Nicht-Metall-Lage den Trageinrichtungen zugewandt innen liegend zwischen der ersten Metall-Lage und der Trageinrichtung angeordnet sein. Es ist aber auch in gleicher Weise eine Ausgestaltung möglich, bei der die erste Metall-Lage den Trageinrichtungen zugewandt innen liegend zwischen erster Nicht-Metall-Lage und Trageinrichtungen angeordnet ist.

In einer besonders bevorzugten Ausgestaltung sind im Bereich zwischen den Montagepunkten zueinander beabstandet eine Mehrzahl zweiter Verbundmittel, insbesondere Schrauben, vorgesehen, die mindestens zwischen einer zweiten Nicht-Metall-Lage und/oder einer zweiten Metall-Lage und dem Unterverbund zur Ausbildung eines (ersten) übergreifenden Verbundes wirksam sind. Durch diese Maßnahme wird der Verbund allein durch das Vorsehen einer oder mehrerer Lagen resistenter. Darüber hinaus wird die Durchbruchsresistenz aber maßgeblich weiter dadurch erhöht, dass wiederum im Bereich zwischen den Montagepunkten eine Verbindung mit den darunter liegenden Lagen, über den bereits ausgebildeten Unterverbund geschaffen wird. Wenn es sich um die Lagen durchdringende Verbundmittel, wie beispielsweise Schrauben, Nägel, Nieten, Klammern oder Krimpelemente handelt, können diese Verbundmittel die erste Nicht-Metall-Lage und die erste Metall-Lage des Unterverbundes komplett oder nur teilweise durchdringen. Es ist also möglich, dass die Verbundmittel beispielsweise nur in die erste Nicht-Metall-Lage bzw. nur in die erste Metall-Lage, nicht hingegen in die am Weitesten innen liegende, den Trageinrichtungen zugewandte Lage eindringen. Bevorzugt wird jedoch eine möglichst komplette Durchdringung des Unterverbundes.

In einer weiterhin bevorzugten Ausgestaltung sind beim hier vorgeschlagenen Verbund Metall-Lagen und Nicht-Metall-Lagen alternierend angeordnet. Es ist jedoch auch denkbar, von dieser alternierenden Anordnung abzuweichen, beispielsweise zwei Metall-Lagen, möglicherweise mit unterschiedlichen Eigenschaften im Hinblick auf die Durchbruchhemmung direkt ancinanderliegend vorzusehen bzw. entsprechend auch mehrere Nicht-Metall-Lagen unmittelbar aufeinanderliegend anzuordnen, insbesondere wenn sie hinsichtlich der Durchbruchhemmung unterschiedliche Eigenschaften aufweisen und sich insofern ergänzen.

In einer besonders bevorzugten Ausgestaltung der vorliegenden Erfindung sind im Bereich zwischen den Montagepunkten zueinander beabstandet eine Mehrzahl dritter Verbundmittel, insbesondere Schrauben, vorgesehen, die mindestens zwischen einer oder mehreren weiter außen liegenden Lagen und dem übergreifenden Verbund zur Ausbildung eines zweiten übergreifenden Verbundes wirksam sind. Durch diese Ausgestaltung wird die Stabilität und Robustheit des Verbundes noch weiter erhöht.

Zweckmäßigerweise ist die Anordnung dabei so getroffen, dass die dritten Verbundmittel zur Ausbildung des zweiten übergreifenden Verbundes den zweiten übergreifenden Verbund, umfassend die zweite Nicht-Metall-Lage und/oder die zweite Metall-Lage sowie den Unterverbund komplett oder nur teilweise durchdringen. In dieser Lösung ist insofern eine Kaskade von versetzt angeordneten Verbundmitteln geschaffen, so dass eine insgesamt schwer zu durchbrechende Barriere gebildet wird.

Weiter kann vorgesehen sein, dass zwischen den Montagepunkten vierte Verbundmittel bzw. Verbundmitteln höherer Ordnung wirksam sind, die zwischen mindestens einer oder mehreren gegenüber dem zweiten übergreifenden Verbund weiter außen liegenden Lagen und dem zweiten Verbund zur Ausbildung eines Verbundes höherer Ordnung wirksam sind. Das heißt, es können nach dem Prinzip der erfindungsgemäßen Anordnung stets weitere Lagen noch außen aufgesetzt werden und diese außen aufgesetzten Lagen entweder mit nur einer der darunter angeordneten Lagen, vorzugsweise mit einer Mehrzahl von darunter angeordneten Lagen, ganz besonders bevorzugt mit allen darunter angeordneten Lagen wiederum verbunden werden.

Die Anordnung der ersten und/oder zweiten und/oder dritten Verbundmittel kann in einem definierten Raster oder in einer zufälligen Anordnung erfolgen. Dies kann über den gesamten Verbund auch unterschiedlich gehandhabt werden, beispielsweise könnten die am Weitesten außen liegenden Verbundmittel in einer zufälligen Anordnung angeordnet, darunter liegende Verbundmittel hingegen in einem definierten Raster vorgesehen werden, nochmals darunter liegende Verbundmittel hingegen wiederum in einer zufälligen Anordnung gesetzt werden.

Vorzugsweise beträgt die Dichte der Anordnung der ersten Verbundmittel zwischen 2 und 70 Verbundmittel/m², vorzugsweise zwischen 5 und 25 Verbundmittel/m². Zweite und dritte Verbund mittel können, sofern vorhanden, ebenfalls in einer Dichte von 2 bis 70 Verbundmittel/m² vorzugsweise zwischen 5 bis 25 Verbundmittel/m² jeweils vorgesehen werden.

Zweckmäßigerweise sind die ersten Verbundmittel zu dem zweiten Verbundmittel versetzt angeordnet. Weiter vorzugsweise sind auch die dritten Verbundmittel zu den ersten und/oder zweiten Verbundmitteln versetzt angeordnet. Durch die versetzte Anordnung der Verbundmittel ergibt sich in der Projektion der verschiedenen Verbundmittel auf die Verbundvorzugsebene eine noch dichtere Verteilung der Verbundmittel. Mit anderen Worten bei einem Durchbruchversuch der Ausbildung eines Mann-Lochs stehen aufgrund der versetzten Anordnung Verbundmittel je nach Schicht an unterschiedlichen Positionen "im Weg". Darüber hinaus wird die Gesamtstabilität bzw. Robustheit des Verbundes durch die versetzte Anordnung maßgeblich erhöht.

Schließlich sind in einer vorteilhaften Ausführungsform im Bodenbereich insbesondere U- oder C-förmige Anschlussprofile bzw. eine Anschlussprofilkombination vorgesehen, wobei Anschlussverbundmittel mindestens eine Lage des Verbundes mit dem Anschlussprofil bzw. der Anschlussprofilkombination verbinden und weiterhin durch mindestens eine außen liegende Nicht-Metall-Lage oder Metall-Lage überdeckt bzw. kaschiert sind.

In einer weiteren, möglichen Ausgestaltung ist am oder innerhalb des Verbundes ein Sensor angeordnet oder durch den Verbund selbst ausgebildet, um eine auch nur teilweise Beschädigung des Verbundes vorzugsweise elektronisch detektieren zu können.

Das erfindungsgemäße Verfahren sieht vor, dass der Verbund über die Fläche an bestimmten Montagepunkten an Trageinrichtungen wie Profilen befestigt wird, wobei ein Unterverbund umfassend eine erste Nicht-Metall-Lage sowie eine erste Metall-Lage dadurch ausgebildet wird, dass die erste Nicht-Metall-Lage mit der ersten Metall-Lage über erste Verbundmittel im Bereich zwischen den Montagepunkten vor oder nach Befestigung an den Trageinrichtungen verbunden wird.

In einer fakultativen Ausgestaltung des Verfahrens werden anschließend noch über zweite Verbundmittel mindestens eine weitere (zweite) Nicht-MetaD-Lage und/oder eine weitere (zweite) Metall-Lage zur Ausbildung eines ersten übergreifenden Verbundes im Bereich zwischen den Montagepunkten am Unterverbund befestigt.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert.

Hierbei zeigen:
- Fig. 1: eine Ausführungsform eines erfindungsgemäßen Verbundes als Beplankung einer Dachkonstruktion; und
- Fig. 2: eine abgewandelte Ausführungsform eines erfindungsgemäßen Verbundes als Beplankung einer Ständerwand.

In den Figuren 1a bis 1c ist eine erste Ausführungsform eines erfindungsgemäßen Verbundes als Beplankung einer Dachkonstruktion in einer Schnittansicht veranschaulicht. An einer Mehrzahl von Montagepunkten 29 bis 32, die jeweils durch Trageinrichtungen 21 in Form von langsverlaufenden Metallprofilen definiert sind, ist ein Verbund 33, der aus einer alternierenden Abfolge von Nicht-Metall-Lagen 10, 12, 14, 16 eines plattenförmigen nicht-metallischen Materials und Metall-Lagen 11, 13, 15 eines metallischen plattenförmigen Materials befestigt. Das plattenförmige metallische Material kann dabei durch Metallbleche (z. B. Stahlbleche) gegeben sein. Das plattenförmige nicht-metallische Material kann insbesondere durch Platten z. B. Gipsplatten, Gipskartonplatten, Gipsfaserplatten, Holzwerkstoffplatten, etc. gegeben sein.

Wie insbesondere aus Fig. 1b hervorgeht, erfolgt die Beplankung bei der vorliegenden Ausführungsform wie folgt: eine erste Nicht-Metall-Lage 10 wird über eine Befestigungsschraube 34 an der Trageinrichtung befestigt. Auf der ersten Nicht-Metall-Lage 10 wird eine erste Metall-Lage 11 aufgelegt und vorzugsweise vorfixiert. Über die Befestigung einer zweiten Nicht-Metall-Lage 12 über die erste Metall-Lage 11 sowie die erste Nicht-Metall-Lage 10 an der Trageinrichtung mithilfe von Befestigungsschrauben 34' wird die Metall-Lage 11 endgültig fixiert und durch die Befestigungsschraube 34' durchdrungen. Plattenförmiges Material, welches die Metall-Lage ausbildet, kann an Übergangen auch überlappend eingebracht und insbesondere auch überlappend fixiert werden.

Die Anordnung bestehend aus der ersten Nicht-Metall-Lage 10, der ersten Metall-Lage 11 sowie der zweiten Nicht-Metall-Lage 12 wird nun "in der Fläche", das heißt im Bereich zwischen den Montagepunkten 29 bis 32, also beabstandet von den Trageinrichtungen 21 über Verbundmittel 20, die hier konkret in Form von Schrauben vorliegen, miteinander zur Ausbildung eines Unterverbundes 22 verbunden. Theoretisch könnten auch schon erste Nicht-Metall-Lage 10 sowie erste Metall-Lage 11 ohne die zweite Nicht-Metall-Lage 12 zur Ausbildung eines Unterverbundes direkt miteinander verbunden werden. Es kommt insofern lediglich auf den Gedanken an, einen innen liegenden Unterverbund mehrerer Lagen zu schaffen. Beim hier vorliegenden Ausführungsbeispiel umfasst der Unterverbund 22 also konkret bereits drei Lagen, nämlich die erste Nicht-Metall-Lage 10, die erste Metall-Lage 11 sowie die zweite Nicht-Metall-Lage 12.

Auf den so gebildeten Unterverbund wird anschließend eine zweite Metall-Lage 13 sowie eine dritte Nicht-Metall-Lage 14 aufgebracht und diese sowohl an den Trageinrichtungen 21 über Befestigungsschrauben 34" befestigt, als auch "in der Fläche", das heißt zwischen den Montagepunkten 29 bis 32, zur Ausbildung eines ersten übergreifenden Verbundes 23 mittels zweiter Verbundmittel 25 mit dem ersten Unterverbund 22 verbunden. In der vorliegenden Ausführungsform sind die zweiten Verbundmittel 25 ebenfalls in Form von Schrauben ausgebildet.

Bei der hier vorliegenden Ausführungsform durchdringen die zweiten Verbundmittel 25 alle weiter innen liegenden Lagen. Die aufgebrachte zweite Metall-Lage 13 sowie dritte Nicht-Metall-Lage 14 verdecken gleichzeitig die ersten Verbundmittel 20, die insofern auch als "kaschierte Verbundmittel" bezeichnet werden können.

Auf die so befestigte dritte Nicht-Metall-Lage 14 ist nun noch eine dritte Metall-Lage 15 sowie eine vierte Nicht-Metall-Lage 16 aufgebracht und über Befestigungsschrauben 34"' an den Trageinrichtungen 21 befestigt. "In der Fläche", das heißt zwischen den Montagepunkten 29 bis 32, sind die dritte Metall-Lage 15 sowie die vierte Nicht-Metall-Lage 16 über dritte Verbundmittel 26 mit dem ersten übergreifenden Verbund 23 verbunden.

Konkret durchdringen die dritten Verbundmittel 26 alle weiter innen liegenden Lagen und fixieren so den hier realisierten Verbund 33 über die Fläche. Außenliegend kann nun (nicht gezeigt) noch eine Verspachtelung und/oder eine Tapete aufgebracht werden. Die Verspachtetung und/oder Tapete kann auch dazu dienen, die Verbundmittel der insofern außenliegenden Nicht-Metall-Lage zu kaschieren.

In Fig. 1c ist noch eine zweckmäßige Lösung für einen durchbruchhemmenden Anschluss im Bodenbereich dargestellt. Eine ggf. aus mehreren Einzelprofilen ein- oder mehrstückig zusammengesetzte Anschlussprofilkombination 27 wird vor Anbringung des Verbundes 33 boden- oder wandseitig über Anschlussschrauben 35 verschraubt. Die Anschlussprofilkombination 27 ist so ausgestaltet, dass der Verbund 33 über ein kaschiert anbringbares Anschlussverbundmittel 28, die hier konkret als Schrauben ausgestaltet sind, an der Anschlussprofilkombination 27 befestigbar ist. Die Anschlussverbundmittel 28 werden dann durch mindestens eine außenliegende Nicht-Metall-Lage 16 überdeckt.

In Fig. 2 ist noch eine abgewandelte Ausführungsform eines Verbundes zur Beplankung einer Ständerkonstruktion veranschaulicht. Die hier dargestellte Ständerkonstruktion ist doppelseitig beplankt. Die Ständerkonstruktion umfasst Trageinrichtungen 21, 21', die insbesondere als U-, C- oder M-Profil ausgebildet sein können. Ein M-Profil bezeichnet, wie dem Fachmann hinlänglich bekannt, ein U- bzw. C-Profil mit einer Dämpfungssicke im verbindenden Steg (vgl. Fig. 2, Bezugsziffer 21').

In analoger Weise, wie bereits anhand des Verbundes aus Fig. 1 beschrieben, wird auf die Trageinrichtungen 21, 21' eine erste Nicht-Metall-Lage 10 über Befestigungsschrauben 34 befestigt. Auf die erste Nicht-Metall-Lage 10 wird eine erste Metall-Lage 11 angebracht und ggf. vorfixiert. Auf die erste Metall-Lage 11 wird eine zweite Nicht-Metall-Lage 12 über Befestigungsschrauben 34' an den Trageinrichtungen 21, 21' befestigt. "In der Fläche", das heißt in Bereichen zwischen den durch die Trageinrichtungen 21, 21' definierten Montagepunkte 29 bis 32 werden erste Nicht-Metall-Lage 10, erste Metall-Lage 11 sowie zweite Nicht-Metall-Lage 12 über erste Verbundmittel 20, die hier konkret als Schrauben ausgebildet sind, zur Ausbildung eines hier dreilagigen Unterverbundes 22 miteinander verbunden. Auf den so gebildeten Unterverbund 22 wird dann eine zweite Metall-Lage 13 und darüber eine dritte Nicht-Metall-Lage 14 über Befestigungsschrauben 34" an den Trageinrichtungen 21, 21' befestigt. Wiederum im Bereich zwischen den Trageinrichtungen 21, 21' werden zweite Wetall-Lage 13 sowie dritte Nicht-Metall-Lage 14 über zweite Verbundmittel 25 zur Ausbildung eines übergreifenden Verbundes 23 miteinander verschraubt. Sowohl die ersten Verbundmittel 20 als auch die zweiten Verbundmittel 25 sind in der vorliegenden Ausführungsform sowie in der Ausführungsform nach Fig. 1 so bemessen, dass sie alle Lagen gebildet aus Nicht-Metall-Lagen und Metall-Lagen komplett durchdringen.

Werden die Nicht-Metall-Lagen 10, 12, 14, 16 zur Realisierung eines Verbundes nach der Erfindung aus Einzelplatten gebildet, so ist es zweckmäßig, wenn die Stöße nebeneinander liegender Platten einer konkreten Nicht-Metall-Lage zu den Stößen der Platten einer benachbarten Nicht-Metall-Lage versetzt angeordnet sind. Ebenfalls wird es bevorzugt, wenn die zweiten Verbundmittel 25 zu den ersten Verbundmitteln 20 versetzt vorgesehen werden. Gleichermaßen sollten auch die dritten Verbundmittel 26 sowie Verbundmittel höherer Ordnung zu den zweiten Verbundmitteln 25 und/oder den ersten Verbundmitteln 20 versetzt angeordnet werden.

In der einfachsten Ausgestaltung wird der erfindungsgemäße Gedanke der Realisierung eines Verbundes zwischen den durch die Trageinrichtungen 21, 21' definierten Montagepunkten 29 bis 32 bereits durch den Verbund aus zwei Lagen umfassend eine Nicht-Metall-Lage sowie eine Metall-Lage realisiert. Eine Überdeckung durch eine weiter außen liegende Nicht-Metall-Lage 12 oder Metall-Lage 13 ist nicht absolut notwendig, wird jedoch als sinnvoll angesehen. In diesem einfachsten Fall bildet der aus lediglich zwei Lagen bestehende Unterverbund gleichzeitig den gesamten Verbund 33 aus. Die Anzahl der Lagen kann im Rahmen des technisch Sinnvollen sowohl hinsichtlich der Ausbildung von Unterverbünden bzw. intermediären, übergreifenden Verbünden, also auch bezogen auf den Gesamtverbund, ausgehend von zwei Mindestlagen nahezu auf eine beliebige Anzahl von Lagen erhöht werden.

Mit der erfindungsgemäßen Lösung wird das Durchbrechen einer durch den Verbund definierten Wand deutlich erschwert. Es können mit Werkzeugen keine größeren Stücke aus dem Verbund herausgehebelt werden. Die Durchbruchzeit mit bzw. ohne Werkzeug wird deutlich erhöht.

In einem konkreten Test wurden in Anlehnung an die Ausführungsform nach Fig. 1 zwei Beplankungen für Dachkonstruktionen mit vier Lagen Gipsplatten und drei Lagen aus 0,5 mm starkem Stahlblech realisiert. Eine Konstruktion wurde - wie herkömmlich bekannt - nur an den Trageinrichtungen 21, also an den Montagepunkten 29 bis 32 miteinander verschraubt. Die andere Konstruktion wurde zusätzlich "in der Fläche" zur Realisierung eines erfindungsgemäßen Verbundes verschraubt. Dabei wurde für die ersten Verbundmittel 20, die zweiten Verbundmittel 25 sowie die dritten Verbundmittel 26 jeweils eine Dichte von 9 Verschraubungen/m² vorgesehen.

Das Abtragen der außen liegenden Nicht-Metall-Lage 16 in einer Größe von 30cm x 40cm (Mannloch) dauerte mit den Ausbruchswerkzeugen Zimmermannshammer, zwei große Schraubendreher und Messer bei der Konstruktion ohne die zusätzlich vorgesehenen Verbundmittel 20, 25, 26 "in der Fläche", das heißt außerhalb der Montagepunkte 29 bis 32, wie sie durch die Trageinrichtungen 21 bis 21' definiert sind, 11 Minuten. Bei der erfindungsgemäßen Konstruktion, also mit den zusätzlich vorgesehenen ersten Verbundmitteln 20, zweiten Verbuudmitteln 25 sowie dritten Verbundmitteln 26, verlängerte sich diese Zeit fast auf das dreifache, nämlich auf konkret 26 Minuten. Das Aufbrechen der am Weitesten außen liegenden Metall-Lage 15 dauerte bei der erfindungsgemäßen Konstruktion weitere 20 Minuten. Der "Ausbruchsversuch" wurde von sachkundigen Justizvollzugsbeamten durchgeführt.

In einer weiteren Ausgestaltung kann vorgesehen werden, dass an oder innerhalb des Verbundes 33 ein oder mehrere Sensoren angeordnet oder durch den Verbund ausgebildet sind, um eine auch nur teilweise Beschädigung des Verbundes, insbesondere elektronisch, zu detektieren. Der oder die vorgeschlagenen Sensoren können insofern mit einer Alarmanlage gekoppelt werden, die jeden Beschädigungsversuch des Verbundes infolge eines Ein- oder Ausbruchsversuches unmittelbar meldet. Konkret könnten Piezosensoren, die bei intaktem Verbund in einer mechanischen Vorspannung gehalten werden oder eine kapazitive Erfassung vorgesehen werden, wobei zur kapazitiven Erfassung die ohnehin vorgesehenen Metall-Lagen 11, 13, 15 Verwendung finden könnten. Bei Beschädigung einer der Metall-Lagen 11, 13, 15 und/oder einer dazwischen angeordneten Nicht-Metall-Lage 10, 12, 14, 16 könnte eine Veränderung der Kapazität detektiert werden.

Dabei würde durch zwei benachbarte Metall-Lagen 11, 13, 15 jeweils eine Kondensatorplatte gebildet. Die dazwischen liegende Nicht-Metall-Lage 10, 12, 14, 16 würde ein Dielektrikum bilden. Würde nun an den so gebildeten Kondensator eine Gleichspannung oder - besonders bevorzugt - eine hochfrequente Wechselspannung angelegt werden, könnte die Beschädigung einer durch die Metall-Lagen definierten Kondensatorplatte und/oder eine Beschädigung des dazwischen angeordneten Dielektrikums, wie es durch die dazwischen liegende Nicht-Metall-Lage definiert wird, ohne Weiteres festgestellt werden.

### Bezugszeichenliste:

- 10, 12, 14, 16: Nicht-Metall-Lagen
- 11, 13, 15: Metall-Lage
- 20: Erste Verbundmittel
- 21, 21': Trageinrichtungen
- 22: Unterverbund
- 23: Erster übergreifender Verbund
- 24: Zweiter übergreifender Verbund
- 25: Zweite Verbundmittel
- 26: Dritte Verhundmittel
- 27: Anschlussprofilkombination
- 28: Anschlussverbundmittel
- 29 bis 32: Montagepunkte
- 33: Verbund
- 34, 34', 34", 34"': Befestigungsschrauben
- 35: Anschlussschrauben

## Patentansprüche

1. Durchbruchhemmender Verbund aus mehreren aneinandergesetzten Lagen (10 bis 16), insbesondere als Beplankung einer Ständerwand-, Dach- oder Deckenkonstruktion, wobei der Verbund über die Fläche an bestimmten Montagepunkten (29 bis 32) an Trageinrichtungen (21), wie Profilen befestigt ist,
umfassend mindestens eine erste Metall-Lage (11) bestehend aus plattenförmigem metallischem Material sowie mindestens eine erste Nicht-Metall-Lage (10) aus plattenförmigem nicht-metallischem Material,
wobei im Bereich zwischen den Montagepunkten (29 bis 32) zueinander beabstandet eine Mehrzahl erste Verbundmitteln (20), insbesondere Schrauben, vorgesehen sind, die zwischen der ersten Nicht-Metall-Lage (10) und der ersten Metall-Lage (11) zur Ausbildung eines ersten Unterverbundes (22) wirksam und von einer weiter außen liegenden Nicht-Metall-Lage (12) oder Metall-Lage (13) überdeckt sind.

2. Durchbruchhemmender Verbund nach Anspruch 1,
**dadurch gekennzeichnet, dass**
die erste Nicht-Metall-Lage (10) den Trageinrichtungen (21) zugewandt innen liegend zwischen erster Metall-Lage (11) und Trageinrichtungen (21) angeordnet ist.

3. Durchbruchhemmender Verbund nach Anspruch 1,
**dadurch gekennzeichnet, dass**
die erste Metall-Lage (11) den Trageinrichtungen (21) zugewandt innen liegend zwischen erster Nicht-Metall-Lage (10) und Trageinrichtungen (21) angeordnet ist.

4. Durchbruchshemmender Verbund nach einem der Ansprüche 1 bis 3,
**dadurch gekennzeichnet, dass**
im Bereich zwischen den Montagepunkten (29 bis 32) zueinander beabstandet eine Mehrzahl zweite Verbundmittel (25), insbesondere Schrauben, vorgesehen sind, die mindestens zwischen einer zweiten Nicht-Metall-Lage (12) und/oder einer zweiten Metall-Lage (13) und dem Unterverbund (22) zur Ausbildung eines übergreifenden Verbundes (23) wirksam sind.

5. Durchbruchhemmender Verbund nach einem der Ansprüche 1 bis 4,
**dadurch gekennzeichnet, dass**
die zweiten Verbundmittel (25) zur Ausbildung eines übergreifenden Verbundes (23) umfassend die erste Nicht-Metall-Lage (10) und die erste Metall-Lage (11) komplett oder nur teilweise durchdringen.

6. Durchbruchshemmender Verbund nach einem der Ansprüche 1 bis 5,
**dadurch gekennzeichnet, dass**
innerhalb des Verbundes Metall-Lagen (11, 13, 15) und Nicht-Metall-Lagen (10, 12, 14, 16) alternierend angeordnet sind.

7. Durchbruchshemmender Verbund nach einem der Ansprüche 1 bis 6,
**dadurch gekennzeichnet, dass**
im Bereich zwischen den Montagepunkten (29 bis 32) zueinander beabstandet eine Mehrzahl dritter Verbundmittel (26), insbesondere Schrauben, vorgesehen sind, die mindestens zwischen einer oder mehreren weiter außen liegenden Lagen (15, 16) und dem übergreifenden Verbund (23) zur Ausbildung eines zweiten übergreifenden Verbundes (24) wirksam sind.

8. Durchbruchshemmender Verbund nach Anspruch 7,
**dadurch gekennzeichnet, dass**
die dritten Verbundmittel (26) zur Ausbildung des zweiten übergreifenden Verbundes (24) den ersten übergreifenden Verbund (23) umfassend die zweite Nicht-Metall-Lage (12) und/oder die zweite Metall-Lage (11) sowie den Unterverbund (22) komplett oder nur teilweise durchdringen.

9. Durchbruchhemmender Verbund nach einem der Ansprüche 1 bis 8,
**dadurch gekennzeichnet, dass**
zwischen den Montagepunkten (29 bis 32) vierte Verbundmittel bzw. Verbundmittel höherer Ordnung wirksam sind, die zwischen mindestens einer oder mehreren gegenüber dem zweiten übergreifenden Verbund (24) weiter außen liegenden Lagen und dem zweiten übergreifenden Verbund (24) zur Ausbildung eines Verbundes höherer Ordnung wirksam sind.

10. Durchbruchshemmender Verbund nach einem der Ansprüche 1 bis 9,
**dadurch gekennzeichnet, dass**
die Anordnung der ersten und/oder zweiten und/oder dritten Verbundmittel in einem definierten Raster oder in einer zufälligen Anordnung erfolgt.

11. Durchbruchshemmender Verbund nach einem der Ansprüche 1 bis 10,
**dadurch gekennzeichnet, dass**
die Dichte der Anordnung der ersten Verbundmittel (20) zwischen 2 und 70 Verbundmittel/m² vorzugsweise zwischen 5 und 25 Verbundmittel/m² liegt.

12. Durchbruchshemmender Verbund nach einem der Ansprüche 1 bis 11,
**dadurch gekennzeichnet, dass**
die ersten Verbundmittel zu den zweiten Verbundmitteln versetzt angeordnet werden.

13. Durchbruchshemmender Verbund nach einem der Ansprüche 1 bis 12,
**dadurch gekennzeichnet, dass**
die dritten Verbundmittel zu den ersten und/oder zweiten Verbundmitteln versetzt angeordnet werden.

14. Durchbruchshemmender Verbund nach einem der Ansprüche 1 bis 13,
**dadurch gekennzeichnet, dass**
im Bodenbereich, insbesondere U- oder C-förmige Anschlussprofile oder eine Anschlussprofilkombination (27) zum Einsatz gelangt, wobei Anschlussverbundmittel (28) vorgesehen sind, die durch mindestens eine außenliegende Nicht-Metall-Lage oder Metall-Lage überdeckt sind.

15. Durchbruchshemmender Verbund nach einem der Ansprüche 1 bis 14,
**dadurch gekennzeichnet, dass**
an oder innerhalb des Verbundes ein Sensor angeordnet oder durch den Verbund ausgebildet ist, um eine auch nur teilweise Beschädigung des Verbundes zu detektieren.

16. Verfahren zur Ausbildung eines durchbruchhemmenden Verbundes aus mehreren aneinandergesetzten Lagen (10 bis 16), insbesondere als Beplankung einer Ständerwand-, Dach- oder Deckenkonstruktion, insbesondere nach einem der Ansprüche 1 bis 15,
wobei der Verbund über die Fläche an bestimmten Montagepunkten (29 bis 32) an Trageinrichtungen (21) wie Profilen befestigt wird,
wobei ein Unterverbund (22) umfassend eine erste Nicht-Metall-Lage (10) sowie eine erste Metall-Lage (11) dadurch gebildet wird, dass die erste Nicht-Metall-Lage (10) mit der ersten Metall-Lage (11) über erste Verbundmittel (20) im Bereich zwischen den Montagepunkten (29 bis 32) vor oder nach Befestigung an den Trageinrichtungen (21) verbunden wird.

17. Verfahren nach Anspruch 16,
**dadurch gekennzeichnet, dass**
über zweite Verbundmittel mindestens eine zweite Nicht-Metall-Lage (12) und/oder eine zweite Metall-Lage (13) zur Ausbildung eines ersten übergreifenden Verbundes (23) im Bereich zwischen den Montagepunkten (29 bis 32) am Unterverbund (22) befestigt wird.

## Claims

1. A breakthrough-resistant composite construction made of a plurality of layers (10 to 16) laid one against another, in particular as a planking of a stud wall, roof or ceiling construction, wherein the composite construction is fastened through the surface to support devices (21) such as profiles at specific mounting points (29 to 32),
comprising at least one first metal layer (11) consisting of a plate-shaped metallic material and at least one first non-metal layer (10) consisting of a plate-shaped non-metallic material,
wherein a plurality of first connecting means (20), in particular screws, which are effective between the first non-metal layer (10) and the first metal layer (11) to form a first sub-composite construction (22) are provided in the area between the mounting points (29 to 32) at a distance from one another and are covered by a non-metal layer (12) or metal layer (13) situated more outwardly.

2. The breakthrough-resistant composite construction according to claim 1, **characterized in that**
the first non-metal layer (10) is disposed internally between the first metal layer (11) and support devices (21) facing said support devices (21).

3. The breakthrough-resistant composite construction according to claim 1, **characterized in that**
the first metal layer (11) is disposed internally between the first non-metal layer (1) and the support devices (21) facing said support devices (21).

4. The breakthrough-resistant composite construction according to any one of claims 1 to 3,
**characterized in that**
a plurality of second connecting means (25), in particular screws, which are effective at least between a second non-metal layer (12) and/or a second metal layer (13) and the sub-composite (22) to form an overlapping composite construction (23) are provided in the area between the mounting points (29 to 32) at a distance from one another.

5. The breakthrough-resistant composite construction according to any one of claims 1 to 4,
**characterized in that**
the second connecting means (25) completely or only partly penetrate the first non-metal layer (10) and the first metal layer (11) to form an overlapping composite construction (23) comprised of same.

6. The breakthrough-resistant composite construction according to any one of claims 1 to 5,
**characterized in that**
metal layers (11, 13, 15) and non-metal layers (10, 12, 14, 16) are alternately arranged within the composite construction.

7. The breakthrough-resistant composite construction according to any one of claims 1 to 6,
**characterized in that**
a plurality of third connecting means (26), in particular screws, which are effective at least between one or more layers (15, 16) situated more outwardly and the overlapping composite construction (23) are provided in the area between the mounting points (29 to 32) at a distance from one another to form a second overlapping composite construction (24).

8. The breakthrough-resistant composite construction according to claim 7,
**characterized in that**
the third connecting means (26) completely or only partly penetrate the first overlapping composite construction (23) comprising the second non-metal layer (12) and/or the second metal layer (11) and the sub-composite construction (22) to form the second overlapping composite construction (24).

9. The breakthrough-resistant composite construction according to any one of claims 1 to 8,
**characterized in that**
fourth connecting means or higher-order connecting means provided between the mounting points (29 to 32) are effective between at least one or more layers situated more outwardly relative to the second overlapping composite construction (24) and the second overlapping composite construction (24) to form a higher-order composite construction.

10. The breakthrough-resistant composite construction according to any one of claims 1 to 9,
**characterized in that**
the arrangement of the first and/or second and/or third connecting means is realized in a defined pattern or in a random arrangement.

11. The breakthrough-resistant composite construction according to any one of claims 1 to 10,
**characterized in that**
the density to the arrangement of the first connecting means (20) is between 2 and 70 connecting means/m², preferably between 5 and 25 connecting means/m².

12. The breakthrough-resistant composite construction according to any one of claims 1 to 11,
**characterized in that**
the first connecting means are arranged offset to the second connecting means.

13. The breakthrough-resistant composite construction according to any one of claims 1 to 12,
**characterized in that**
the third connecting means are arranged offset to the first and/or second connecting means.

14. The breakthrough-resistant composite construction according to any one of claims 1 to 13,
**characterized in that**
optionally U-shaped or C-shaped coupling profiles or a coupling profile combination (27) are/is used, wherein coupling connecting means (28) are provided which are covered by at least one outer non-metal or metal layer.

15. The breakthrough-resistant composite construction according to any one of claims 1 to 14,
**characterized in that**
a sensor is arranged on or within the composite construction or formed through the composite construction to detect even partial damage of the composite construction.

16. A method for forming a breakthrough-resistant composite construction made of a plurality of layers (10 to 16) laid one against another, in particular as a planking of a stud wall, roof or ceiling construction, in particular according to any one of claims 1 to 15,
wherein the composite construction is fastened through the surface to support devices (21) such as profiles at specific mounting points (29 to 32), wherein a sub-composite construction (22) comprising a first non-metal layer (10) and a first metal layer (11) is formed by connecting the first non-metal layer (10) to the first metal layer (11) via first connecting means (20) in the area between the mounting points (29 to 32) before or after fastening to the support devices (21).

17. The method according to claim 16,
**characterized in that**
at least one second non-metal layer (12) and/or one second metal layer (13) is fastened to the sub-composite construction (22) in the area between the mounting points (29 to 32) via second connecting means to form a first overlapping composite construction (23).

## Revendications

1. Assemblage anti-effraction constitué de plusieurs couches placées les unes contre les autres (10 à 16), en particulier comme planchéiage d'une construction de cloison à montants, de toit ou de plafond, l'assemblage étant fixé par la surface à des dispositifs de support (21) tels que des profilés en des points de montage déterminés (29 à 32),
comprenant au moins une première couche métallique (11) constituée d'un matériau métallique en forme de plaque ainsi qu'au moins une première couche non métallique (10) constituée d'un matériau non métallique en forme de plaque, où, dans la zone entre les points de montage (29 à 32), de multiples premiers moyens d'assemblage (20), en particulier des vis, sont prévus à distance les uns des autres, lesquels sont actifs entre la première couche non métallique (10) et la première couche métallique (11) afin de former un premier sous-assemblage (22) et recouverts d'une couche non métallique (12) ou d'une couche métallique (13) située davantage à l'extérieur.

2. Assemblage anti-effraction selon la revendication 1,
**caractérisé en ce que**
la première couche non métallique (10) est disposée du côté des dispositifs de support (21), à l'intérieur, entre la première couche métallique (11) et les dispositifs de support (21).

3. Assemblage anti-effraction selon la revendication 1,
**caractérisé en ce que**
la première couche métallique (11) est disposée du côté des dispositifs de support (21), à l'intérieur, entre la première couche non métallique (10) et les dispositifs de support (21).

4. Assemblage anti-effraction selon l'une des revendications 1 à 3,
**caractérisé en ce que**
dans la zone entre les points de montage (29 à 32), de multiples deuxièmes moyens d'assemblage (25), en particulier des vis, sont prévus à distance les uns des autres, lesquels sont actifs au moins entre une deuxième couche non métallique (12) et/ou une deuxième couche métallique (13) et le sous-assemblage (22) afin de former un assemblage global (23).

5. Assemblage anti-effraction selon l'une des revendications 1 à 4,
**caractérisé en ce que**
les deuxièmes moyens d'assemblage (25) traversent la première couche non métallique (10) et la première couche métallique (11) entièrement ou seulement en partie afin de former un assemblage global (23) comprenant les dites couches.

6. Assemblage anti-effraction selon l'une des revendications 1 à 5,
**caractérisé en ce que**
des couches métalliques (11, 13, 15) et des couches non métalliques (10, 12, 14, 16) sont disposées en alternance au sein de l'assemblage.

7. Assemblage anti-effraction selon l'une des revendications 1 à 6,
**caractérisé en ce que**
dans la zone entre les points de montage (29 à 32), de multiples troisièmes moyens d'assemblage (26), en particulier des vis, sont prévus à distance les uns des autres, lesquels sont actifs au moins entre une ou plusieurs couches situées davantage à l'extérieur (15, 16) et l'assemblage global (23) afin de former un deuxième assemblage global (24).

8. Assemblage anti-effraction selon la revendication 7,
**caractérisé en ce que**
les troisièmes moyens d'assemblage (26) destinés à former le deuxième assemblage global (24) traversent entièrement ou seulement en partie le premier assemblage global (23) comprenant la deuxième couche non métallique (12) et/ou la deuxième couche métallique (11) ainsi que le sous-assemblage (22).

9. Assemblage anti-effraction selon l'une des revendications 1 à 8,
**caractérisé en ce que**
entre les points de montage (29 à 32), des quatrièmes moyens d'assemblage ou des moyens d'assemblage d'ordre supérieur sont actifs, lesquels sont actifs entre au moins une ou plusieurs couches situées davantage à l'extérieur par rapport au deuxième assemblage global (24) et le deuxième assemblage global (24) afin de former un assemblage d'ordre supérieur.

10. Assemblage anti-effraction selon l'une des revendications 1 à 9,
**caractérisé en ce que**
la disposition des premiers et/ou deuxièmes et/ou troisièmes moyens d'assemblage s'effectue dans une trame définie ou dans une disposition aléatoire.

11. Assemblage anti-effraction selon l'une des revendications 1 à 10,
**caractérisé en ce que**
la densité de la disposition des premiers moyens d'assemblage (20) est comprise entre 2 et 70 moyens d'assemblage / m², de préférence entre 5 et 25 moyens d'assemblage / m².

12. Assemblage anti-effraction selon l'une des revendications 1 à 11,
**caractérisé en ce que**
les premiers moyens d'assemblage sont disposés en décalage par rapport aux deuxièmes moyens d'assemblage.

13. Assemblage anti-effraction selon l'une des revendications 1 à 12,
**caractérisé en ce que**
les troisièmes moyens d'assemblage sont disposés en décalage par rapport aux premiers et/ou deuxièmes moyens d'assemblage.

14. Assemblage anti-effraction selon l'une des revendications 1 à 13,
**caractérisé en ce que**
dans la zone du sol, des profilés de jonction, en particulier en forme de U ou de C, ou une combinaison de profilés de jonction (27), sont mis en oeuvre, des moyens d'assemblage de jonction (28) étant prévus, qui sont recouverts par au moins une couche non métallique ou une couche métallique située à l'extérieur.

15. Assemblage anti-effraction selon l'une des revendications 1 à 14,
**caractérisé en ce que**
sur ou au sein de l'assemblage, un capteur est disposé ou est formé à travers l'assemblage afin de détecter un endommagement même partiel de l'assemblage.

16. Procédé de formation d'un assemblage anti-effraction constitué de plusieurs couches placées les unes contre les autres (10 à 16), en particulier comme planchéiage d'une construction de cloison à montants, de toit ou de plafond, en particulier selon l'une des revendications 1 à 15,
l'assemblage étant fixé par la surface à des dispositifs de support (21) tels que des profilés en des points de montage déterminés (29 à 32),
un sous-assemblage (22) comprenant une première couche non métallique (10) ainsi qu'une première couche métallique (11) est formé en ce que la première couche non métallique (10) est assemblée à la première couche métallique (11) via des premiers moyens d'assemblage (20) dans la zone entre les points de montage (29 à 32) avant ou après la fixation sur les dispositifs de support (21).

17. Assemblage selon la revendication 16,
**caractérisé en ce que**
au moins une deuxième couche non métallique (12) et/ou une deuxième couche métallique (13) est fixée au sous-assemblage (22) dans la zone entre les points de montage (29 à 32) via des deuxièmes moyens d'assemblage afin de former un premier assemblage global (23).
